# EUROPÄISCHE PATENTANMELDUNG

(11) **EP 4 647 318 A1**
(43) Veröffentlichungstag der Anmeldung: **12.11.2025**
(21) Anmeldenummer: 24174561.1
(22) Anmeldetag: 07.05.2024
(51) Int. Cl.: B61L 25/02, B61L 27/20, B61L 27/40

(54) **VERFAHREN ZUM BETREIBEN EINES FUNKBASIERTEN ZUGBEEINFLUSSUNGSSYSTEMS UND STRECKENZENTRALE FÜR EIN FUNKBASIERTES ZUGBEEINFLUSSUNGSSYSTEM**

(71) Anmelder: Siemens Mobility GmbH, 80997 München (DE)
(72) Erfinder: Büngener, Walter, 38106 Braunschweig (DE); Steingröver, Andreas, 38120 Braunschweig (DE)
(74) Vertreter: Siemens Patent Attorneys

(57) **Zusammenfassung**

Die Erfindung betrifft ein Verfahren zum Betreiben eines funkbasierten Zugbeeinflussungssystems (10) für spurgebundene Fahrzeuge (NRT, RT1, RT2, RT3, RT4), wie beispielsweise ETCS Level 2 oder CBTC,
bei dem von einer Streckenzentrale (11) des Zugbeeinflussungssystems (10) ein nicht-berichtendes Fahrzeug (NRT), für das der Streckenzentrale (11) keine aktuellen Positionsangaben vorliegen, erkannt wird. Um die Sicherheit des Zugbeeinflussungssystems (10) zu verbessern und gefährliche Situationen zu vermeiden, ist erfindungsgemäß vorgesehen, dass eine Gefahrenzone (17) mittels einer letzten bekannten Position des nicht-berichtenden Fahrzeugs (NRT) automatisch eingerichtet wird, in der wenigstens eine Fahrtbeschränkung für alle berichtenden Fahrzeuge (RT1, RT2, RT3, RT4) gilt, und
die Grenzen (18) der Gefahrenzone (17) automatisch ermittelt werden und beim Ermitteln Positionen von nächstgelegenen berichtenden Fahrzeugen (RT1, RT2, RT3), für die der Streckenzentrale (11) aktuelle Positionsangaben vorliegen und die in allen möglichen Fahrtrichtungen ausgehend von der letzten bekannten Position des nicht-berichtenden Fahrzeugs (NRT) nächstgelegen sind, berücksichtigt werden.

Die Erfindung betrifft auch eine Streckenzentrale (11) für ein funkbasiertes Zugbeeinflussungssystem (10).

## Beschreibung

### Technisches Gebiet

Die Erfindung betrifft ein Verfahren zum Betreiben eines funkbasierten Zugbeeinflussungssystems für spurgebundene Fahrzeuge, wie beispielsweise ETCS Level 2 oder CBTC, bei dem ein nicht-berichtendes Fahrzeug, für das der Streckenzentrale keine aktuellen Positionsangaben vorliegen, von einer Streckenzentrale des Zugbeeinflussungssystems erkannt wird.

Ferner betrifft die Erfindung eine Streckenzentrale für ein funkbasiertes Zugbeeinflussungssystem für spurgebundene Fahrzeuge, wie beispielsweise ETCS Level 2 oder CBTC, die zum Erkennen eines nicht-berichtenden Fahrzeugs, für das der Streckenzentrale keine aktuellen Positionsangaben vorliegen, ausgebildet ist.

Rein funkbasierte Zugbeeinflussungssysteme für spurgebundene Fahrzeuge werden aus Kostengründen mittlerweile ohne eine früher übliche streckenseitige Positionserkennung, wie beispielsweise Achszählern oder Gleichstromkreisen, ausgebildet. Die rein funkbasierten Zugbeeinflussungssysteme sind beispielsweise nach dem Standard ETCS (European Train Control Systems) Level 2 oder CBTC (Communication Based Train Control) ausgebildet.

In einem funkbasierten Zugbeeinflussungssystem stellt ein nicht-berichtendes Fahrzeug, für das der Streckenzentrale keine aktuellen Positionsangaben vorliegen, ein Problem dar. Solch ein nicht-berichtendes Fahrzeug ohne bekannte Position gefährdet die Sicherheit der eisenbahntechnischen Anlage, da es aus der Zugsicherung herausfällt. Daher verlangt ein nicht-berichtendes Fahrzeug besondere Aufmerksamkeit. Den Normalfall im funkbasierten Zugbeeinflussungssystem stellen die berichtenden Fahrzeuge dar, für die der Streckenzentrale aktuelle Positionsangaben vorliegen. Die berichtenden Fahrzeuge übermitteln dafür regelmäßig einen entsprechenden Positions-Report mit den Positionsangaben, die in der Streckenzentrale verarbeitet werden.

Wenn bei rein funkbasierten Zugbeeinflussungssystemen ein nicht-berichtendes Fahrzeug, für das der Streckenzentrale oder dem Zugbeeinflussungssystem insgesamt keine aktuellen Positionsangaben vorliegen, abgearbeitet werden muss, kann nicht auf die früher vorhandene streckenseitige Positionsermittlung als Rückfallebene zurückgegriffen werden. Diese Rückfallebene wird teilweise auch als Positionsermittlung zweiter Ordnung bezeichnet.

Solche nicht-berichtenden Fahrzeuge mit unbekannter Position für das Zugbeeinflussungssystem treten vor allem aus zwei Gründen auf. Zum einen, wenn beispielsweise eine fahrzeugseitige Zugbeeinflussungseinheit, die oft als Onboard-Unit (OBU) bezeichnet wird, ausgefallen ist, oder zum anderen, wenn ein Fahrzeug ganz ohne eine solche Zugbeeinflussungseinheit ausgebildet ist. Bei einem solchen nicht-berichtenden Fahrzeug in einem funkbasierten Zugbeeinflussungssystem ohne Rückfallebene kann nur auf eine manuelle Sprachkommunikation zwischen dem Triebfahrzeugführer und einem Fahrdienstleiter zurückgegriffen werden, mittels der Informationen und Anweisungen für das nicht-berichtende Fahrzeug übermittelt werden, wie beispielsweise Positionsangaben oder eine Fahrerlaubnis. Sollte bei diesem Verfahren ein Fehler passieren, ist eine Fehleroffenbarung kaum möglich und es tritt unmittelbar eine Gefährdung des Zugbetriebs auf.

### Zusammenfassung der Erfindung

Es ist daher die Aufgabe der vorliegenden Erfindung, ein Verfahren und eine Streckenzentrale der eingangsgenannten Art bereitzustellen, durch die eine höhere Sicherheit für eine eisenbahntechnische Anlage gegeben ist.

Erfindungsgemäß wird die Aufgabe für das eingangsgenannte Verfahren dadurch gelöst, dass eine Gefahrenzone mittels einer letzten bekannten Position des nicht-berichtenden Fahrzeugs automatisch eingerichtet wird, in der wenigstens eine Fahrtbeschränkung für alle Fahrzeuge gilt, und die Grenzen der Gefahrenzone automatisch ermittelt werden und beim Ermitteln Positionen von nächstgelegenen berichtenden Fahrzeugen, für die der Streckenzentrale aktuelle Positionsangaben vorliegen und die in allen möglichen Fahrtrichtungen ausgehend von der letzten bekannten Position des nicht-berichtenden Fahrzeugs nächstgelegen sind, berücksichtigt werden.

Für die Streckenzentrale der eingangsgenannten Art wird die Aufgabe dadurch gelöst, dass die Streckenzentrale ausgebildet ist, eine Gefahrenzone mittels einer letzten bekannten Position des nicht-berichtenden Fahrzeugs automatisch einzurichten, in der wenigstens eine Fahrtbeschränkung für alle Fahrzeuge gilt, und die Grenzen der Gefahrenzone automatisch zu ermitteln und beim Ermitteln Positionen von nächstgelegenen berichtenden Fahrzeugen, für die der Streckenzentrale aktuelle Positionsangaben vorliegen und die in allen möglichen Fahrtrichtungen ausgehend von der letzten bekannten Position des nicht-berichtenden Fahrzeugs nächstgelegen sind, zu berücksichtigen.

Die erfindungsgemäße Lösung hat den Vorteil, dass mittels der automatisch eingerichteten Gefahrenzone eine hohe Sicherheit gegeben ist und nicht auf sprachbasierte und vom Menschen beeinflusste Kommunikation als Rückfallebene zurückgegriffen werden muss. Vielmehr kann die erfindungsgemäße Lösung rechnerbasiert durch das Zugbeeinflussungssystem automatisch umgesetzt werden, so dass ein menschlicher Fehler ausgeschlossen ist.

Erfindungsgemäß wird die Gefahrenzone mithilfe der letzten bekannten Position des nicht-berichtenden Fahrzeugs mit unbekannter aktueller Position automatisch eingerichtet. Diese letzte bekannte Position kann beispielsweise vor einem Ausfall der fahrzeugseitigen Zugbeeinflussungseinheit die letztgemeldete Position sein, die beispielsweise in einem letzten übermittelten Positions-Report enthalten war. Bei einem Fahrzeug ohne fahrzeugseitige Zugbeeinflussungseinheit wäre die letztbekannte Position dieses nicht-berichtenden Fahrzeugs beispielsweise eine andere Positions-Information. Diese Positions-Information kann beispielsweise ein Signal von einer streckenseitigen Einrichtung im Bereich der Einfahrt in den Streckenabschnitt sein, für den die Streckenzentrale zuständig ist.

Ausgehend von dieser letzten bekannten Position des nicht-berichtenden Fahrzeugs mit unbekannter aktueller Position werden die Grenzen der Gefahrenzone und damit deren Abmessung anschließend automatisch ermittelt. Diese Ermittlung der Grenzen der Gefahrenzone berücksichtigt insbesondere die gemeldeten aktuellen Positionen von nächstgelegenen berichtenden Fahrzeugen, für die der Streckenzentrale aktuelle Positionsangaben vorliegen. Hierbei wird ausgehend von der letzten bekannten Position des nicht-berichtenden Fahrzeugs in alle möglichen Fahrtrichtungen, die das nicht-berichtende Fahrzeug nehmen könnte, das jeweils nächstgelegene berichtende Fahrzeug ermittelt. Als Grenzen der Gefahrenzone werden anschließend beispielsweise die Positionen dieser nächstgelegenen berichtenden Fahrzeuge verwendet. Die Gefahrenzone wird somit von der letzten bekannten Position des nicht-berichtenden Fahrzeugs ausgehend bis zu den ermittelten Grenzen automatisch ausgebreitet. Ähnlich wie bei einer Füllfunktion eines computerbasierten Zeichen- oder Malprogramms.

Für die erfindungsgemäße Gefahrenzone gilt wenigstens eine Fahrtbeschränkung für alle sich darin befindlichen Fahrzeugen, d. h. auch für die nächstgelegenen berichtenden Fahrzeuge. Dies bedeutet, dass die nächstgelegenen berichtenden Fahrzeuge abbremsen bzw. langsam fahren müssen, so dass ein schnelles Stoppen möglich ist, falls das nicht berichtende Fahrzeug fälschlicherweise den eigenen Fahrweg tangiert. Die Grenzen der Gefahrenzone werden so festgesetzt, dass zumindest die nächstgelegenen berichtenden Fahrzeuge, die sich in Richtung des nicht-berichtenden Fahrzeugs bewegen, innerhalb der Gefahrenzone liegen.

Diese nächstgelegenen berichtenden Fahrzeuge weisen entweder einen Triebfahrzeugführer auf oder sind im Fall von automatisch fahrenden Fahrzeugen mit einer entsprechenden Hinderniserkennungseinrichtung ausgestattet. In beiden Fällen kann ein sicheres Abbremsen der nächstgelegenen berichtenden Fahrzeuge erfolgen, falls sie auf das nicht-berichtende Fahrzeug treffen.

### Ausgestaltungen der Erfindung

Die erfindungsgemäße Lösung kann durch vorteilhafte Ausgestaltungen weiterentwickelt werden, wie sie im Folgenden beschrieben sind.

So kann die wenigstens eine Fahrbeschränkung in der Gefahrenzone eine Fahrt auf Sicht sein. Dies hat den Vorteil, dass die Fahrt auf Sicht sich besonders gut eignet für die Situation eines nicht-berichtenden Fahrzeugs und zur Gewährleistung des sicheren Zugverkehrs. Mit der Fahrt auf Sicht lässt sich von Seiten der nächstgelegenen berichtenden Fahrzeuge die Ermittlung der Position des Fahrzeugs mit unbekannter Position relativ einfach durchführen.

Um die Einschränkung des Fahrbetriebs innerhalb der eisenbahntechnischen Anlage möglichst gering zu halten, können die Grenzen der Gefahrenzone so festgelegt werden, dass ausschließlich die nächstgelegenen berichtenden Fahrzeuge innerhalb der Gefahrenzone liegen. Für die Sicherheit ist dies ausreichend, weil nur die nächstgelegenen berichtenden Fahrzeuge auf das nicht-berichtende Fahrzeug treffen können.

In einer vorteilhaften Ausgestaltung können beim automatischen Ermitteln der Grenzen der Gefahrzone neben den Positionen von berichtenden Fahrzeugen auch Streckenenden und/oder Stationen berücksichtigt werden, je nach dem, was in allen möglichen Fahrtrichtungen ausgehend von der letzten bekannten Position des nicht-berichtenden Fahrzeugs nächstgelegen ist. Dies hat den Vorteil, dass die Gefahrenzone auf das Nötigste begrenzt ist und dadurch ein größerer negativer Einfluss für den Zugverkehr vermieden werden kann.

Um die Sicherheit für den Zugverkehr zu maximieren, können beim Ermitteln der Grenzen der Gefahrenzone auch über Weichen mittels Gleiswechsel erreichbare Streckenbereiche eingeschlossen werden, die bei einer veränderten Weichenposition erreichbar sind.

Ferner können die Grenzen der Gefahrenzone im Wesentlichen kontinuierlich aktualisiert werden, insbesondere anhand der veränderten Positionen der nächstgelegenen berichtenden Fahrzeuge. Dies hat den Vorteil, dass die Größe der Gefahrenzone auf ein Minimum beschränkt werden kann und dadurch größere Einschränkungen des Zugverkehrs vermieden werden können.

Um die Kosten des erfindungsgemäßen Zugbeeinflussungssystems möglichst gering zu halten, können die Grenzen der Gefahrenzone so festgelegt werden, dass innerhalb der Gefahrenzone keine streckenseitige Positionsermittlung der Fahrzeuge stattfindet.

Des Weiteren wird ein Computerprogrammprodukt mit Programmbefehlen zur Durchführung des genannten erfindungsgemäßen Verfahrens und/oder dessen Ausführungsbeispielen beansprucht, wobei mittels des Computerprogrammprodukts jeweils das erfindungsgemäße Verfahren und/oder dessen Ausführungsbeispiele durchführbar sind.

Darüber hinaus wird eine Bereitstellungsvorrichtung zum Speichern und/oder Bereitstellen des Computerprogrammprodukts beansprucht. Die Bereitstellungsvorrichtung ist beispielsweise ein Datenträger, der das Computerprogrammprodukt speichert und/oder bereitstellt. Alternativ und/oder zusätzlich ist die Bereitstellungsvorrichtung beispielsweise ein Netzwerkdienst, ein Computersystem, ein Serversystem, insbesondere ein verteiltes Computersystem, ein cloudbasiertes Rechnersystem und/oder virtuelles Rechnersystem, welches das Computerprogrammprodukt vorzugsweise in Form eines Datenstroms speichert und/oder bereitstellt.

In einer vorteilhaften Ausgestaltung der erfindungsgemäßen Streckenzentrale kann diese zur Durchführung des erfindungsgemäßen Verfahrens nach einer der oben genannten Ausführungsformen ausgebildet sein.

Schließlich betrifft die Erfindung auch ein funkbasiertes Zugbeeinflussungssystem für spurgebundene Fahrzeuge, wie beispielsweise ETCS Level 2 oder CBTC, mit wenigstens einer Streckenzentrale. Erfindungsgemäß ist die Streckenzentrale gemäß einer der zuvor genannten erfindungsgemäßen Ausführungsformen ausgebildet.

In einer vorteilhaften Ausgestaltung des erfindungsgemäßen Zugbeeinflussungssystems kann dieses ohne streckenseitige Positionsermittlung der Fahrzeuge ausgebildet sein. Dies hat den Vorteil, dass die Kosten für das erfindungsgemäße Zugbeeinflussungssystem reduziert werden können.

Unabhängig vom grammatikalischen Geschlecht eines bestimmten Begriffes sind Personen mit männlicher, weiblicher oder anderer Geschlechteridentität mit umfasst.

### Exemplarische Ausführungsbeispiele der Zeichnung

Im Folgenden wird die Erfindung mit Bezug auf die beigefügten Zeichnungen und den darin dargestellten beispielhaften Ausführungsformen der Erfindung erläutert.

Es zeigen:
- Fig. 1: eine schematische Darstellung eines Zugbeeinflussungssystems gemäß dem Stand der Technik;
- Fig. 2: eine schematische Darstellung einer ersten beispielhaften Ausführungsform eines erfindungsgemäßen Zugbeeinflussungssystems;
- Fig. 3: eine weitere schematische Darstellung des erfindungsgemäßen Zugbeeinflussungssystems aus Fig. 2 in einer anderen Situation.

### Detaillierte Beschreibung der Ausführungsbeispiele

Zunächst wird mit Bezug auf Figur 1 ein beispielhaftes Zugbeeinflussungssystem aus dem Stand der Technik beschrieben.

Ein Zugbeeinflussungssystem 1 umfasst in dem in Figur 1 dargestellten Bereich eine Streckenzentrale 2, die den Zugverkehr zumindest in dem dargestellten Bereich überwacht. In diesem Bereich sind beispielsweise zwei parallel verlaufende Fahrstrecken 3 ausgebildet, die über Weichen p1, p2, p3, p4 miteinander verbunden sind. Auf den Fahrstrecken 3 bewegen sich jeweils in entgegengesetzten Richtungen mehrere spurgebundene Fahrzeuge NRT, RT1, RT2, RT3, RT4, wie beispielsweise Fernverkehrs- oder Nahverkehrszüge, U-Bahnen oder Straßenbahnen. Die Fahrtrichtung der Fahrzeuge 5 ist durch über den Fahrzeugen 5 dargestellte Pfeile gekennzeichnet. Das Zugbeeinflussungssystem 1 in Figur 1 ist als ein rein funkbasiertes Zugbeeinflussungssystem ausgebildet, in dem die berichtenden Fahrzeuge RT1, RT2, RT3, RT4 Positionsdaten funkbasiert an die Streckenzentrale 2 übermitteln. Eine streckenseitige Positionsermittlung für die Fahrzeuge NRT, RT1, RT2, RT3, RT4 ist nicht vorhanden.

Die berichtenden Fahrzeuge RT1, RT2, RT3, RT4 weisen eine anhand ihrer zulässigen Geschwindigkeit von der Streckenzentrale 2 festgesetzte Fahrerlaubnis 6 auf, die anhand einer berechneten Bremskurve in bekannter Weise festgesetzt ist.

Eine problematische Situation ergibt sich, wenn ein Fahrzeug NRT keine Position an die Streckenzentrale 2 meldet und ein nicht-berichtenden Fahrzeug NRT ist. Da die übrigen Fahrzeuge RT1, RT2, RT3, RT4 kontinuierlich ihre Positionsdaten an die Streckenzentrale 2 melden, kann die Streckenzentrale 2 das nicht-berichtende Fahrzeug NRT mit unbekannter Position schnell erkennen.

Bei dem nicht-berichtenden Fahrzeug NRT kann aus zwei Gründen keine Positionsangabe vorliegen. Beispielsweise kann eine fahrzeugseitige Zugbeeinflussungseinheit ausgefallen sein oder das Fahrzeug ist ganz ohne eine solche Zugbeeinflussungseinheit ausgebildet. Im Fall des nicht-berichtenden Fahrzeugs NRT in Figur 1 muss auf eine manuelle Sprachkommunikation zwischen dem Triebfahrzeugführer und einem Fahrdienstleiter zurückgegriffen werden, mittels der Informationen und Anweisungen für das nicht-berichtende Fahrzeug NRT übermittelt werden, wie beispielsweise Positionsangaben oder eine Fahrerlaubnis. Sollte bei diesem Verfahren ein Fehler passieren, ist eine Fehleroffenbarung kaum möglich und es tritt unmittelbar eine Gefährdung des Zugbetriebs auf. Das Zugbeeinflussungssystem in Figur 1 bietet hier aber keine Unterstützung.

Das Fahrzeug NRT mit unbekannter Position wird von der Streckenzentrale 2 einem zuständigen Fahrdienstleiter in einer Betriebsleitstelle 7 gemeldet. Der Fahrdienstleiter richtet händisch eine Schutzzone 8 um eine mögliche Position des Fahrzeugs NRT ein, in die zur Sicherheit kein anderes Fahrzeug 5 fahren darf. Weiterhin startet der Fahrdienstleiter eine Sprachkommunikation mit dem Triebfahrzeugführer des nicht-berichtenden Fahrzeugs NRT, um diesem Fahranweisungen zu geben. Diese Vorgehensweise ist fehleranfällig, so dass hieraus Gefahrsituationen oder sogar Unfälle entstehen können.

Diese Problematik wird durch die vorliegende Erfindung gelöst, welche im Folgenden mit Bezug auf die beispielhafte Ausführungsform der Erfindung in den Figuren 2 und 3 beschrieben ist. Es werden der Einfachheit halber die gleichen Bezugszeichen wie im Stand der Technik in Figur 1 verwendet, wenn die Komponenten gleich sind.

Das erfindungsgemäße Zugbeeinflussungssystem 10 in der beispielhaften Ausführungsform in den Figuren 2 und 3 umfasst eine erfindungsgemäße Streckenzentrale 11, ebenfalls die Fahrstrecken 12 mit Weichen p1, p2, p3, p4 und einigen Fahrzeugen NRT, RT1, RT2, RT3, RT4. In der Darstellung in Figur 1 umfassen die Fahrzeuge NRT, RT1, RT2, RT3, RT4 jeweils eine Fahrerlaubnis 15 und in einer Betriebsleitstelle 16 koordiniert ein Fahrdienstleiter den Zugbetrieb.

Die in Figur 2 dargestellte Ausgangslage ist ähnlich wie die in Figur 1. Die erfindungsgemäße Streckenzentrale 11 hat ein nicht-berichtendes Fahrzeug NRT mit unbekannter Position erkannt. Die übrigen berichtenden Fahrzeuge RT1, RT2, RT3, RT4 übermitteln ihre Position regelmäßig an die Streckenzentrale 11, so dass ihre Position dort bekannt ist. Somit ist die Ausgangslage bei der Darstellung in Figur 2 ähnlich der in Figur 1, die Handhabung der Situation durch das erfindungsgemäße Zugbeeinflussungssystem 10 und die erfindungsgemäße Streckenzentrale 11 ist aber neu und wird im Folgenden beschrieben.

Von der erfindungsgemäßen Streckenzentrale 11 wird das nicht-berichtende Fahrzeug NRT erkannt, weil beispielsweise ein regelmäßig von jedem Fahrzeug NRT, RT1, RT2, RT3, RT4 erwarteter Positions-Report mit den aktuellen Positionsangaben ausbleibt. Wie oben mit Bezug auf die Figur 1 bereits beschrieben, können vor allem aus zwei Gründen keine Positionsangaben vorliegen. Beispielsweise kann eine fahrzeugseitige Zugbeeinflussungseinheit ausgefallen sein oder das Fahrzeug ist ganz ohne eine solche Zugbeeinflussungseinheit ausgebildet.

Nachdem das nicht-berichtende Fahrzeug NRT erkannt worden ist, wird von der Streckenzentrale 11 eine Gefahrenzone 17 eingerichtet. In dieser Gefahrenzone 17 gilt eine Fahrbeschränkung für alle sich darin befindlichen Fahrzeuge NRT, RT1, RT2, RT3. In den Figuren 2 und 3 sind die in der Gefahrenzone 17 befindlichen Fahrzeuge NRT, RT1, RT2, RT3 unterschiedlich, was im Folgenden noch genauer erläutert wird.

Bei der beispielhaften Ausführungsform in den Figuren 2 und 3 gilt für die Gefahrenzone 17 speziell die Fahrtbeschränkung "Fahrt auf Sicht", wodurch die Fahrzeuge NRT, RT1, RT2, RT3 in der Gefahrenzone 17 eine Geschwindigkeitsbegrenzung einhalten müssen, beispielsweise 30 km/h, und während der Fahrt selbstständig prüfen, ob der vorausliegende Streckenabschnitt frei ist.

Die Ausdehnung bzw. Größe der Gefahrenzone 17 wird so eingerichtet, dass jede mögliche Position des nicht-berichtenden Fahrzeugs NRT innerhalb der Gefahrenzone 17 liegt. Es ist davon auszugehen, dass die Position des nicht-berichtenden Fahrzeugs NRT sich nicht über die Positionen der nächstgelegenen berichtenden Fahrzeuge RT1, RT2, RT3, RT4, über Stationen 19 oder über ein Streckenende hinaus verändern kann. Um dies umzusetzen, werden die Grenzen 18 der Gefahrenzone 17 mit Hilfe dieser bekannten Positionen festgesetzt, immer ausgehend von der zuletzt bekannten Position des nicht-berichtenden Fahrzeugs NRT. Dies geschieht automatisch, da die Positionen der berichtenden Fahrzeuge RT1, RT2, RT3, RT4, von Stationen 19 oder dem Streckenende (nicht dargestellt) in der Streckenzentrale 11 bekannt sind.

Das nicht-berichtende Fahrzeug NRT ist in der Darstellung der Figuren 2 und 3 gestrichelt und an unterschiedlichen Positionen dargestellt. Hierdurch soll zum Ausdruck kommen, dass die wahre Position aus Sicht der Streckenzentrale 11 unbekannt ist und somit an verschiedenen Stellen sein kann. Die Darstellung ist aber so zu verstehen, dass es in der dargestellten Situation nur ein nicht-berichtendes Fahrzeug NRT gibt.

Die erfindungsgemäße Lösung hat den Vorteil, dass die Gefahrenzone 17 automatisch und rechnerbasiert in der Streckenzentrale 11 eingerichtet werden kann, sobald das nicht-berichtende Fahrzeug NRT mit unbekannter Position erkannt wird. Dadurch kann automatisch eine sichere Situation hergestellt werden, ohne dass ein Mensch eingreifen muss. Der Fahrdienstleiter in der Betriebsleitstelle 16 kann zwar weiterhin eine Schutzzone 8 einrichten, aber parallel wird automatisch die Gefahrenzone 17 eingerichtet. Die Gefahrenzone 17 ist größer als die Schutzzone 8. Die Grenzen 18 der Gefahrenzone 17 werden automatisch ermittelt.

Die Ermittlung der Grenzen 18 erfolgt bei der in Figur 2 dargestellten Situation wie folgt: Als Grenzen 18 werden die bekannten Positionen der berichtenden Fahrzeuge RT2, RT3 verwendet, die zur letzten bekannten Position des nicht-berichtenden Fahrzeugs NRT nächstgelegen sind. In der in Figur 2 dargestellten Situation sind dies die Fahrzeuge RT3 und RT2. Da das berichtende Fahrzeug RT3 gemäß seiner Fahrtrichtung in die Gefahrenzone 17, in der sich potentiell das nicht-berichtende Fahrzeug NRT befindet, hineinfährt, gilt für das Fahrzeug RT3 die Fahrtbeschränkung "Fahrt auf Sicht". Da das berichtende Fahrzeug RT2 von der Gefahrenzone 17 wegfährt, kann es mit normaler Fahrerlaubnis 15 ohne Fahrtbeschränkung fahren.

In den Figuren befinden sich an den Fahrstrecken 3, 12 mehrere Markierungstafeln 20, die beispielsweise als Blechtafeln mit einer eindeutigen Nummer ausgebildet sind. Diese können beispielsweise dem Fahrer des nicht-berichtenden Fahrzeugs NRT oder auch den Fahrern der übrigen berichtenden Fahrzeuge RT1, RT2, RT3, RT4 in der Rückfallebene als Anhaltspunkt oder Zielmarke dienen.

Die Fahrstrecken 3, 12 sind bei den Ausführungsformen der Figuren 2 und 3 und auch im Stand der Technik in Figur 1 für den geplanten Zugverkehr wie üblich entsprechend eingestellt. Diese Einstellungen sind in den Figuren wie folgt dargestellt: Streckenabschnitt 23 mit eingestellter Fahrstraße, aber nicht belegt; Streckenabschnitt 22 ohne eingestellte Fahrstraße und ohne Belegung; Streckenabschnitt 21 mit Belegung. Diese Darstellung entspricht beispielsweise der Ansicht des Fahrdienstleiters in der Betriebsleitstelle 16.

In der in Figur 3 dargestellten Situation sind die Weichen p1 und p2 umgestellt worden, so dass hierdurch zusätzliche Fahrtrichtungen und damit Positionen für das nicht-berichtende Fahrzeug NRT möglich sind, die beim Einrichten der Gefahrenzone 17 erfindungsgemäß berücksichtigt werden. Dadurch erstreckt sich die Gefahrenzone 17 bei der Darstellung in Figur 3 über beide Fahrstrecken 12, jeweils mit den Grenzen 18 der Positionen der nächstgelegenen berichtenden Fahrzeuge RT1, RT2, RT3. Eine weitere Grenze 18 ist die Station 19, weil die Station 19 ebenfalls als Grenze 18 der Gefahrenzone 17 angesehen werden kann, wie oben bereits beschrieben.

Die Grenzen 18 der Gefahrenzone 17 werden durch die Streckenzentrale 11 kontinuierlich aktualisiert, da sich die Positionen der nächstgelegenen berichtenden Fahrzeuge RT1, RT2, RT3 mit bekannter Position ebenfalls kontinuierlich verändert. Dies gilt selbstverständlich auch für die Situation in Figur 2.

## Patentansprüche

1. Verfahren zum Betreiben eines funkbasierten Zugbeeinflussungssystems (10) für spurgebundene Fahrzeuge (NRT, RT1, RT2, RT3, RT4), wie beispielsweise ETCS Level 2 oder CBTC,
bei dem von einer Streckenzentrale (11) des Zugbeeinflussungssystems (10) ein nicht-berichtendes Fahrzeug (NRT), für das der Streckenzentrale (11) keine aktuellen Positionsangaben vorliegen, erkannt wird,
**dadurch gekennzeichnet, dass**
eine Gefahrenzone (17) mittels einer letzten bekannten Position des nicht-berichtenden Fahrzeugs (NRT) automatisch eingerichtet wird, in der wenigstens eine Fahrtbeschränkung für alle berichtenden Fahrzeuge (RT1, RT2, RT3, RT4) gilt, und
die Grenzen der Gefahrenzone (17) automatisch ermittelt werden und beim Ermitteln Positionen von nächstgelegenen berichtenden Fahrzeugen (RT1, RT2, RT3), für die der Streckenzentrale (11) aktuelle Positionsangaben vorliegen und die in allen möglichen Fahrtrichtungen ausgehend von der letzten bekannten Position des nicht-berichtenden Fahrzeugs (NRT) nächstgelegen sind, berücksichtigt werden.

2. Verfahren nach Anspruch 1,
**dadurch gekennzeichnet, dass**
die wenigstens eine Fahrbeschränkung in der Gefahrenzone (17) eine Fahrt auf Sicht ist.

3. Verfahren nach Anspruch 1 oder 2,
**dadurch gekennzeichnet, dass**
die Grenzen (18) der Gefahrenzone (17) so festgelegt werden, dass ausschließlich die nächstgelegenen berichtenden Fahrzeuge (RT1, RT2, RT3) innerhalb der Gefahrenzone (17) liegen.

4. Verfahren nach einem der oben genannten Ansprüche,
**dadurch gekennzeichnet, dass**
beim automatischen Ermitteln der Grenzen (18) der Gefahrenzone (17) neben den Positionen von nächstgelegenen berichtenden Fahrzeugen (RT1, RT2, RT3) auch Streckenenden und/oder Stationen (19) berücksichtigt werden, je nach dem, was in allen möglichen Fahrtrichtungen ausgehend von der letzten bekannten Position des nicht-berichtenden Fahrzeugs (NRT) nächstgelegen ist.

5. Verfahren nach einem der oben genannten Ansprüche,
**dadurch gekennzeichnet, dass**
beim Ermitteln der Grenzen (18) der Gefahrenzone (17) auch über Weichen (p1, p2, p3, p4) mittels Gleiswechsel erreichbare Streckenbereiche eingeschlossen werden, die bei einer veränderten Weichenposition erreichbar sind.

6. Verfahren nach einem der oben genannten Ansprüche,
**dadurch gekennzeichnet, dass**
die Grenzen (18) der Gefahrenzone (17) im Wesentlichen kontinuierlich aktualisiert werden, insbesondere anhand der veränderten Positionen der nächstgelegenen berichtenden Fahrzeuge (RT1, RT2, RT3).

7. Verfahren nach einem der oben genannten Ansprüche,
**dadurch gekennzeichnet, dass**
die Grenzen (18) der Gefahrenzone (17) so festgelegt werden, dass innerhalb der Gefahrenzone (17) keine streckenseitige Positionsermittlung der Fahrzeuge (NRT, RT1, RT2, RT3, RT4) stattfindet.

8. Computerprogrammprodukt mit Programmbefehlen zur Durchführung des Verfahrens nach einem der oben genannten Ansprüche.

9. Bereitstellungsvorrichtung für das Computerprogrammprodukt nach Anspruch 8, wobei die Bereitstellungsvorrichtung das Computerprogrammprodukt speichert und/oder bereitstellt.

10. Streckenzentrale (11) für ein funkbasiertes Zugbeeinflussungssystem (10) für spurgebundene Fahrzeuge (NRT, RT1, RT2, RT3, RT4), wie beispielsweise ETCS Level 2 oder CBTC,
die zum Erkennen eines nicht-berichtenden Fahrzeugs (NRT) ausgebildet ist, für das der Streckenzentrale (11) keine aktuellen Positionsangaben vorliegen,
**dadurch gekennzeichnet, dass**
die Streckenzentrale (11) ausgebildet ist, eine Gefahrenzone (17) mittels einer letzten bekannten Position des nicht-berichtenden Fahrzeugs (NRT) automatisch einzurichten, in der wenigstens eine Fahrtbeschränkung für alle berichtenden Fahrzeuge (RT1, RT2, RT3, RT4) gilt, und
die Grenzen (18) der Gefahrenzone (17) automatisch zu ermitteln und beim Ermitteln Positionen von nächstgelegenen berichtenden Fahrzeugen (RT1, RT2, RT3, RT4), für die der Streckenzentrale (11) aktuelle Positionsangaben vorliegen und die in allen möglichen Fahrtrichtungen ausgehend von der letzten bekannten Position des nicht-berichtenden Fahrzeugs (NRT) nächstgelegen sind, zu berücksichtigen.

11. Streckenzentrale (11) nach Anspruch 10,
**dadurch gekennzeichnet, dass**
die Streckenzentrale (11) zur Durchführung des Verfahrens nach einem der oben genannten Ansprüche 1 bis 7 ausgebildet ist.

12. Funkbasiertes Zugbeeinflussungssystem (10) für spurgebundene Fahrzeuge (NRT, RT1, RT2, RT3, RT4), wie beispielsweise ETCS Level 2 oder CBTC, mit wenigstens einer Streckenzentrale (11),
**dadurch gekennzeichnet, dass**
die Streckenzentrale (11) nach einem der Ansprüche 10 oder 11 ausgebildet ist.

13. Zugbeeinflussungssystem (10) nach Anspruch 12,
**dadurch gekennzeichnet, dass**
das Zugbeeinflussungssystem (10) ohne streckenseitige Positionsermittlung der Fahrzeuge (NRT, RT1, RT2, RT3, RT4) ausgebildet ist.
